# DEMANDE DE BREVET EUROPEEN

(11) **EP 1 938 871 A1**
(43) Date de publication de la demande: **02.07.2008**
(21) Numéro de dépôt: 07150190.2
(22) Date de dépôt: 20.12.2007
(51) Int. Cl.: A63C 5/06, A63C 9/00

(54) **Fixation automatique sur une planche de glisse d'un dispositif de fixation de chaussure**

(30) Priorité: 28.12.2006 FR 0611472
(71) Demandeur: Skis Rossignol, 38430 Moirans (FR)
(72) Inventeur: Rival, François, 38500, VOIRON (FR)
(74) Mandataire: Bugnion Genève

(57) **Abrégé**

Agencement pour la fixation sur une planche de glisse (1) d'un dispositif de fixation d'une chaussure (31 ; 31'), comprenant un élément inférieur (32 ; 32') apte à une liaison avec le dispositif de fixation de chaussure et une plaque (2 ; 2') apte à une liaison avec la planche de glisse, caractérisé en ce que la fixation entre l'élément inférieur (32, 32') du dispositif de fixation d'une chaussure (31 ; 31') et la plaque (2 ; 2') est réalisée par l'intermédiaire d'une lumière (10) d'un premier de ces deux éléments coopérant avec un doigt (41) d'un verrou (40) mobile du second de ces deux éléments.

## Description

La présente invention concerne un agencement pour la fixation sur une planche de glisse d'un dispositif de fixation d'une chaussure, reposant d'une part sur une plaque positionnée directement sur la planche de glisse et comprenant des premiers moyens de liaison et un élément inférieur du dispositif de fixation comprenant des seconds moyens de liaison apte à coopérer avec les premiers moyens de liaison. L'invention concerne donc aussi une plaque pour planche de glisse, un élément inférieur de dispositif de fixation d'une chaussure, ainsi qu'un dispositif de fixation et une planche de glisse en tant que tels.

Il est connu du document FR2739572 qu'un dispositif de fixation d'une chaussure de ski peut se fixer sur le ski par l'intermédiaire d'une plaque comprenant un verrou mobile en translation sous l'effet d'un ressort et un levier d'actionnement du verrou, permettant de libérer le verrou et de libérer la plaque de son emprise sur une embase fixée sur le ski, cette embase comprenant des crans coopérant avec le verrou de la plaque. Cette solution permet simultanément de fixer le dispositif de fixation d'une chaussure de ski et de régler son positionnement pour l'adapter à toute pointure de chaussure. Un premier inconvénient de cette solution provient du fait que la fixation sur le ski de ce dispositif de fixation nécessite l'actionnement continu d'un levier, ce qui n'est pas convivial. Un second inconvénient de cette solution provient de sa complexité mécanique, le nombre de pièces utilisées induisant un coût et un risque de défaillance importants.

Le document US2004/0051278 décrit une solution similaire à la précédente, dans laquelle le dispositif de fixation est fixé à la planche de glisse par l'intermédiaire d'une plaque coulissant dans des glissières d'une embase montée sur le ski, cette plaque comprenant un levier coopérant avec un verrou monté mobile en translation latérale pour coopérer ou non avec des dents de l'embase sur le ski. Cette solution présente les mêmes inconvénients que la précédente.

Un objet général de la présente invention consiste en une solution pour fixer un dispositif de fixation de chaussure sur une planche de glisse ne comprenant pas tous les inconvénients des solutions existantes.

Plus précisément, un premier objet de la présente invention consiste en une solution plus conviviale.

Un second objet de la présente invention consiste en une solution plus simple et moins coûteuse.

L'invention repose notamment sur la séparation des fonctions de réglage du positionnement longitudinal et de fixation sur le ski du dispositif de fixation. Ainsi, l'invention propose une solution automatique de fixation, ne nécessitant aucun outil ni actionnement de poignée ou levier, du dispositif de fixation d'une chaussure sur une plaque reliée à une planche de glisse, cette plaque pouvant être mobile ou non.

Plus précisément, l'invention repose sur un agencement pour la fixation sur une planche de glisse d'un dispositif de fixation d'une chaussure, comprenant un élément inférieur du dispositif de fixation de chaussure et une plaque de la planche de glisse, caractérisé en ce que la fixation entre l'élément inférieur du dispositif de fixation d'une chaussure et la plaque est réalisée par l'intermédiaire d'une lumière d'un premier de ces deux éléments coopérant avec un doigt d'un verrou mobile du second de ces deux éléments.

La lumière peut comprendre une première partie avec une ligne de guidage permettant le déplacement du verrou contre l'effort d'un ressort de compression quand l'élément inférieur pour le dispositif de fixation de chaussure est déplacé relativement à la plaque, puis une seconde partie avec une ligne de verrouillage orientée dans une direction proche de celle du déplacement du verrou, permettant au ressort de compression une subite détente pour positionner le doigt du verrou dans une position verrouillée au sein de la lumière.

Selon une variante, la coopération entre l'élément inférieur et la plaque peut comprendre un système de plusieurs vis à tête large et lumières oblongues pour remplir au moins une partie de la fonction de maintien tridimensionnel de ces éléments. Selon une autre variante, la coopération entre l'élément inférieur et la plaque peut en outre comprendre plusieurs dents de maintien permettant une fonction de maintien longitudinal de ces éléments.

La fixation de l'élément inférieur sur la plaque peut être obtenue par un mouvement relatif de ces deux éléments dans la direction longitudinale, le verrou étant animé d'un mouvement de translation transversal sur l'un des deux éléments et la ligne de verrouillage de la seconde partie de la lumière étant aussi sensiblement transversale.

La lumière peut présenter un point initial sensiblement aligné avec le point final dans la direction longitudinale. Sa ligne de guidage de sa première partie peut présenter une pente continue, qui peut être d'environ 45 degrés par rapport à la direction de déplacement du verrou, la lumière présentant globalement une forme en V.

Selon un mode de réalisation, la lumière est disposée sur la plaque et le verrou positionné au sein d'un logement de l'élément inférieur, de manière mobile en translation, et lié à un ressort de compression.

L'invention porte aussi sur une plaque de planche de glisse en tant que telle pour la fixation sur la planche de glisse d'un dispositif de fixation de chaussure, caractérisée en ce qu'elle comprend une lumière présentant une première partie apte à former une rampe par rapport à une direction de mouvement relatif d'un verrou d'un dispositif de fixation de chaussure puis une seconde partie sensiblement parallèle à la direction de mouvement relatif du verrou, apte à former une ligne de verrouillage du verrou du dispositif de fixation de chaussure.

Selon une variante de réalisation, la lumière présente une forme en V.

Selon une variante de réalisation, la plaque comprend en outre une ou plusieurs lumière(s) oblongue(s) apte(s) à recevoir une vis à tête plate d'un dispositif de fixation de chaussure pour assurer son maintien, chaque lumière ayant une longueur sensiblement égale à la distance entre les points initial et final de la lumière, mesurée dans la direction définie par l'axe des lumières oblongues.

La plaque peut en outre comprendre une ou plusieurs dents apte(s) à recevoir une dent complémentaire d'un dispositif de fixation de chaussure pour assurer son maintien.

Enfin, la plaque peut comprendre des glissières latérales aptes à une liaison mobile sur une planche de glisse.

L'invention porte aussi sur un élément inférieur d'un dispositif de fixation de chaussure pour planche de glisse, comprenant un verrou positionné dans un logement de manière mobile en translation relativement à cet élément, le verrou étant lié à un ressort de compression et ce verrou comprenant un doigt inférieur apte à coopérer avec une lumière d'une plaque de la planche de glisse.

Selon un mode d'exécution, le verrou est lié au ressort de compression sur une première extrémité et sa deuxième extrémité est accessible au travers d'une fenêtre du logement pour le déverrouillage manuel du verrou.

Selon une variante, le verrou peut comprendre des dents de maintien longitudinal.

Le doigt et/ou les dents de maintien longitudinal peuvent être des parties formées par un procédé d'emboutissage.

L'élément inférieur peut comprendre au moins une vis à tête plate pour coopérer avec une lumière d'une plaque de planche de glisse.

L'invention porte aussi sur une planche de glisse comprenant au moins une plaque telle que définie précédemment.

Cette plaque peut être mobile longitudinalement par des glissières. La planche de glisse peut comprendre deux plaques montées mobiles longitudinalement et reliées par un mécanisme pour coordonner leur déplacement simultané.

Selon une variante, la plaque peut être fixe, voire intégrée à la planche de glisse.

L'invention porte aussi sur un dispositif de fixation de chaussure pour planche de glisse, caractérisé en ce qu'il comprend un élément inférieur tel que décrit précédemment.

Cet élément inférieur peut être distinct et dissociable, ou intégré et indissociable du dispositif de fixation.

Enfin, l'invention porte sur une planche de glisse comprenant un dispositif de fixation de chaussure fixé sur la planche de glisse par un agencement tel que décrit précédemment.

Ces objets, caractéristiques et avantages de la présente invention seront exposés en détail dans la description suivante d'un mode d'exécution particulier fait à titre non-limitatif en relation avec les figures jointes parmi lesquelles :
La figure 1 représente une vue en perspective éclatée d'un dispositif de fixations de chaussure sur un ski selon un mode d'exécution de l'invention;
la figure 2 est une vue en perspective de dessous d'un élément inférieur du dispositif de fixation de chaussure ;
la figure 3 est une vue de côté d'un verrou du dispositif de fixation de chaussure;
la figure 4 est une vue en perspective de dessous du verrou ;
la figure 5 est une vue de dessus d'une plaque du ski coopérant avec le dispositif de fixation de chaussure selon le mode d'exécution ;
la figure 6 représente le positionnement relatif des éléments de liaison de l'élément inférieur du dispositif de fixation de chaussure avec les éléments de liaison complémentaires de la plaque du ski dans une configuration non fixée ;
la figure 7 le positionnement relatif des éléments de liaison de l'élément inférieur du dispositif de fixation de chaussure avec les éléments de liaison complémentaires de la plaque du ski dans une configuration de fixation;
la figure 8 illustre schématiquement le fonctionnement des éléments de liaison selon le concept de l'invention.

Les figures illustrent la mise en oeuvre de l'invention dans le cadre du ski. Toutefois, ce concept pourrait être implémenté sur toutes planches de glisse, par exemple surf.

La figure 1 représente ainsi un dispositif de fixation 30 d'une chaussure, comprenant une butée avant 31 et une talonnière 31', ces deux sous-dispositifs de fixation de chaussure comprenant des moyens de liaison similaires dans leur partie inférieure 32, 32', pour leur fixation sur respectivement des plaques avant 2 et arrière 2', positionnées de manière mobile sur un ski 1, par l'intermédiaire de glissières avant 3 et arrière 3'. De manière connue, ces plaques 2, 2' sont reliées par un mécanisme 4 permettant leur déplacement simultané afin de conserver leur symétrie autour d'un point central quelle que soit la configuration choisie.

La figure 2 illustre plus en détail un élément inférieur 32, ou 32', du dispositif de fixation avant 31, ou arrière 31', qui comprend notamment un logement 35 pour le l'accueil d'un verrou 40, qui sera décrit ci-après en référence aux figures 3 et 4, ce verrou étant mobile en translation dans la direction transversale sous l'effet d'un ressort 50 non représenté venant en appui d'une part sur une extrémité latérale 33 du logement 35 et d'autre part sur une extrémité 43 du verrou 40. L'autre extrémité latérale du logement 35 présente une fenêtre 34 permettant l'accès à la seconde extrémité 44 du verrou 40, pour son actionnement lors d'une phase de déverrouillage qui sera explicitée plus loin. Enfin, cet élément inférieur 32 comprend trois emplacements 36 pour visser des vis à tête large 37 dont la fonction sera explicitée plus loin.

Le verrou 40, illustré sur les figures 3 et 4, comprend une face inférieure sensiblement plane avec un doigt vertical 41 et des dents de maintien 49, obtenues par emboutissage.

La plaque 2, 2' du ski, illustrée sur la figure 5, comprend une lumière 10 comprenant une première partie avec une frontière 11 formant une rampe de guidage 11 et une deuxième partie avec une frontière 12 formant une ligne de verrouillage, sensiblement transversale à la plaque. Cette plaque comprend de plus des dents de maintien 19, deux lumières oblongues antérieures 20 que nous appellerons « boutonnières », et une lumière arrière partielle. Des glissières latérales 17 permettent son déplacement longitudinal dans des glissières 3 aménagées sur le ski 1. En variante, cette plaque pourrait être fixe sur le ski, soit sous la forme d'un élément distinct fixé sur le ski soit sous la forme d'une partie intégrée au ski.

Les figures 6 et 7 illustrent schématiquement le fonctionnement des éléments décrits précédemment dans une phase de fixation d'un dispositif de fixation de chaussure. Dans une première étape, le dispositif de fixation est positionné sur la plaque de sorte que le doigt 41 de son verrou occupe la position initiale 13 au sein de la lumière 10, les têtes larges des vis antérieures 37 pénétrant alors dans les grandes ouvertures circulaires 21 de l'extrémité arrière des boutonnières 20 pour se positionner sous la surface de la plaque 2.

La fixation sur le ski du dispositif de fixation de chaussure est automatiquement obtenue par un simple déplacement longitudinal du dispositif de fixation de chaussure, c'est à dire dans le sens de la longueur du ski, selon une courte course. Sous l'effet de ce déplacement longitudinal, le doigt 41 du verrou 40 va dans un premier temps être guidé par la rampe 11 de la première partie de la lumière 10 de la plaque, comprimant un ressort 50 lié au verrou 40, comme illustré sur la figure 8. Durant cette phase, le verrou 40 se déplace en translation transversale par rapport à l'élément inférieur 32 du dispositif de fixation de chaussure. A la fin de cette première phase, le doigt 41 atteint un point de rupture 15 situé à la fin de la première partie de la lumière 10 et entre dans la deuxième phase dans laquelle il se retrouve face à la seconde partie de la lumière qui s'étend sensiblement dans la même direction que le degré de liberté de translation du verrou 40 sous le dispositif de fixation 32. Sous l'effet du ressort 50 comprimé, qui se détend alors subitement, le verrou 40 se déplace rapidement en translation, jusqu'à ce que le doigt 41 parvienne à l'extrémité 14 de la lumière 10. Cette seconde phase rapide s'accompagne d'un « clic » sonore et d'un blocage soudain du dispositif de fixation, qui permet d'informer l'utilisateur que le dispositif de fixation de chaussure est bien positionné. La direction de la ligne de verrouillage 12 de la seconde partie de la lumière 10 est telle qu'elle empêche tout retour en arrière du doigt 41 et assure ainsi le maintien stable de ce doigt 41 dans cette position de fixation.

Seul l'actionnement manuel du verrou 40, par un outil par exemple qui serait actionné au niveau de l'ouverture 34 de l'élément inférieur du dispositif de fixation de chaussure pour repousser l'extrémité 44 du verrou 40, jusqu'à ce que le doigt 41 dépasse le point de rupture 15 permet le déverrouillage et la libération du dispositif de fixation. En variante, cette fonction de déverrouillage pourrait être mise en oeuvre par l'intermédiaire d'un levier articulé monté sur un des éléments et susceptible d'agir sur le verrou pour obtenir son déverrouillage.

En complément du mécanisme précédent de fixation automatique, le mode de réalisation décrit prévoit des moyens de maintien tridimensionnel du dispositif de fixation de chaussure. Ainsi, quand le doigt 41 du verrou 40 est dans sa position finale 14 dans la lumière 10, le dispositif de fixation de chaussure a effectué une courte course longitudinale sur le ski, qui permet d'amener les vis 37 aux extrémités antérieures 22 des boutonnières 20. Cette configuration bloque définitivement tout déplacement vers l'avant du dispositif de fixation de chaussure ainsi que tout déplacement latéral, puisque la largeur des lumières 22 correspond sensiblement au diamètre des vis 37. D'autre part, les têtes larges des vis 37, de diamètre plus grand que la largeur de la lumière 20 au point 22, garantissent aussi le maintien vertical du dispositif. De plus, dans cette position verrouillée, les moyens de maintiens 49 du verrou 40 se trouvent en appui devant les moyens de maintien complémentaires 19 de la plaque, ce qui garantit le maintien longitudinal en empêchant tout recul du dispositif de fixation.

Ces moyens de maintien garantissent le positionnement verrouillé durable du dispositif de fixation de chaussure, en lui permettant de subir des contraintes élevées lors de la pratique du ski. Toutes autres formes de moyens de maintien pourraient être envisagées sans sortir du concept de l'invention. Le doigt 41 du verrou participe aussi à cette fonction de maintien. Dans sa position finale, il résiste aux contraintes longitudinales s'exerçant sur le dispositif de fixation. Avantageusement, la seconde partie de la lumière, délimitée à l'arrière par la ligne de verrouillage 12, peut comprendre une ligne avant non parallèle de sorte que la largeur de la lumière se rétrécie vers son extrémité 14 pour garantir un bon maintien du doigt 41 dans son positionnement final et réduire les possibilités de jeux du dispositif. Ce doigt pourrait en variante être remplacée par une vis à tête large de forme et fonctionnement semblables aux vis 37, ce qui renforcerait la performance de maintien longitudinal tout en ajoutant un maintien vertical.

Finalement, le concept de l'invention repose sur cette combinaison entre la lumière 10 d'une part et le verrou 40 d'autre part, permettant un positionnement et une fixation automatique très simple et conviviale du dispositif de fixation de chaussure. La lumière pourrait avoir des formes différentes de celle illustrée pour remplir la même fonction. Les points imposés sont le point de départ 13, correspondant au verrou dans sa position de repos sous le dispositif de fixation, le ressort 50 étant de préférence proche de sa position de repos, ainsi que le point d'arrivée 14, qui permet aussi au verrou de se rapprocher de son état stable de repos. Pour cette raison, les deux points 13 et 14 sont alignés dans la direction longitudinale dans l'exemple représenté. Ensuite, la ligne de verrouillage arrière 12 de la seconde partie de la lumière est de préférence dans une direction transversale, perpendiculaire à la direction longitudinale, afin de représenter un obstacle à tout mouvement automatique arrière du dispositif de fixation. Le point de rupture 15 entre ce bord arrière 12 de la lumière 10 et le bord 11 de la première partie de la lumière 10 correspond à un certain niveau de force de compression du ressort, défini comme un compromis entre une force importante pour empêcher tout déverrouillage accidentel du dispositif tout en permettant un déverrouillage manuel et un verrouillage automatique. Pour atteindre ce verrouillage automatique, la première partie de la lumière 10 a été représentée par une rampe 11 présentant une pente continue, proche de 45 degrés par rapport à la direction longitudinale, ce qui permet un effort continu de déplacement du dispositif dans la phase initiale du verrouillage, avant le « clic ». Cela donne une forme en V de cette partie de guidage de la lumière 10, les deux barres du V étant les lignes 11 et 12, et le sommet du V le point 15. Cette géométrie et le fonctionnement du dispositif sont schématiquement représentés sur la figure 8.

Toutefois, en variante, toute autre forme discontinue serait envisageable pour la première partie de la lumière 10, tant qu'on conserve une pente selon un angle permettant le déplacement sans blocage du doigt 41 jusqu'au point 15. La solution est décrite avec une lumière globalement en forme de V, toutefois les bords 11 et 12 ont particulièrement d'importance dans le guidage du doigt 41 du verrou 40. Les autres bords de la lumière 10 pourraient être quelconques tout en obtenant un fonctionnement satisfaisant du dispositif. Pour cette raison, nous entendrons par lumière une notion élargie du terme.

L'ensemble a été conçu pour un déplacement en translation transversale du verrou sous le dispositif de fixation mais toute autre direction de translation pourrait être envisagée, la lumière de la plaque devant subir une simple rotation pour s'adapter à la direction du mouvement de translation du verrou. De même, l'ensemble a été conçu pour un déplacement longitudinal du dispositif de fixation de chaussure dans sa phase de fixation sur le ski. Toutefois, toute autre direction de fixation est théoriquement possible, la géométrie des différents éléments se reproduisant facilement dans toute autre direction.

D'autre part, les moyens de coopération entre la plaque 2 du ski 1 et l'élément inférieur 32 du dispositif de fixation 31 pourraient être symétriquement inversés, la lumière se trouvant sur le verrou du dispositif de fixation et un doigt de guidage sur la plaque. En variante, le verrou mobile pourrait se trouver sur la plaque.

Dans l'exemple représenté, la plaque 2 sur le ski est dotée d'un mécanisme de réglage longitudinal, lié à la plaque arrière, pour obtenir un ajustement simultané du positionnement de ces plaques et donc du dispositif de fixation pour accueillir des chaussures de pointure différentes. Toutefois, la solution selon l'invention peut s'appliquer à toute autre configuration de réglage longitudinal de la fixation. Notamment, les mouvements des plaques arrière 2' et avant 2 pourraient être décorrélés. Une plaque pourrait même être fixe sur le ski, éventuellement intégrée dans la structure même du ski et non plus sous la forme d'une plaque distincte fixée sur le ski.

De même, l'élément inférieur 32 du dispositif de fixation de chaussure peut se trouver sous la forme d'un élément distinct et ajouté sous un dispositif existant, comme un adaptateur permettant l'implémentation de la solution. Dans un tel cas, cet élément peut éventuellement remplir une fonction de rehausseur pour ajuster la hauteur du dispositif de fixation. Selon une autre variante, cet élément inférieur peut être une partie intégrée du dispositif, ne se dissociant pas du reste du dispositif.

Cette solution permet ainsi de répondre aux objets de l'invention et de présenter les avantages suivants :
- elle est simple et conviviale puisque le dispositif de fixation est automatiquement fixé;
- elle est peu coûteuse du fait de sa simplicité.

## Revendications

1. Agencement pour la fixation sur une planche de glisse (1) d'un dispositif de fixation d'une chaussure (31 ; 31'), comprenant un élément inférieur (32 ; 32') du dispositif de fixation de chaussure et une plaque (2 ; 2') de la planche de glisse, **caractérisé en ce que** la fixation entre l'élément inférieur (32, 32') du dispositif de fixation d'une chaussure (31 ; 31') et la plaque (2 ; 2') est réalisée par l'intermédiaire d'une lumière (10) d'un premier de ces deux éléments coopérant avec un doigt (41) d'un verrou (40) mobile du second de ces deux éléments.

2. Agencement pour la fixation sur une planche de glisse (1) d'un dispositif de fixation d'une chaussure (31 ; 31') selon la revendication 1, **caractérisé en ce que** la lumière (10) comprend une première partie avec une ligne de guidage (11) permettant le déplacement du verrou (40) contre l'effort d'un ressort de compression (50) quand l'élément inférieur (32, 32') pour le dispositif de fixation de chaussure est déplacé relativement à la plaque (2, 2'), puis une seconde partie avec une ligne de verrouillage (12) orientée dans une direction proche de celle du déplacement du verrou (40), permettant au ressort de compression (50) une subite détente pour positionner le doigt (41) du verrou (40) dans une position verrouillée (14) au sein de la lumière (10).

3. Agencement pour la fixation sur une planche de glisse (1) d'un dispositif de fixation d'une chaussure (31 ; 31') selon la revendication 1 ou 2, **caractérisé en ce que** la coopération entre l'élément inférieur (32 ; 32') et la plaque (2 ; 2') comprend un système de plusieurs vis à tête large (37) et lumières oblongues (20) pour remplir au moins une partie de la fonction de maintien tridimensionnel de ces éléments.

4. Agencement pour la fixation sur une planche de glisse (1) d'un dispositif de fixation d'une chaussure (31 ; 31') selon l'une des revendications précédentes, **caractérisé en ce que** la coopération entre l'élément inférieur (32 ; 32') et la plaque (2 ; 2') comprend plusieurs dents de maintien (19, 49) permettant une fonction de maintien longitudinal de ces éléments.

5. Agencement pour la fixation sur une planche de glisse (1) d'un dispositif de fixation d'une chaussure (31 ; 31') selon l'une des revendications 2 à 4, **caractérisé en ce que** la fixation de l'élément inférieur (32, 32') sur la plaque (2, 2') est obtenue par un mouvement relatif de ces deux éléments dans la direction longitudinale, le verrou (40) étant animé d'un mouvement de translation transversal sur l'un des deux éléments et la ligne de verrouillage (12) de la seconde partie de la lumière (10) étant aussi sensiblement transversale.

6. Agencement pour la fixation sur une planche de glisse (1) d'un dispositif de fixation d'une chaussure (31 ; 31') selon la revendication précédente, **caractérisé en ce que** la lumière (10) présente un point initial (13) sensiblement aligné avec le point final (14) dans la direction longitudinale.

7. Agencement pour la fixation sur une planche de glisse (1) d'un dispositif de fixation d'une chaussure (31 ; 31') selon l'une des revendications 2 à 6, **caractérisé en ce que** la lumière (10) présente une ligne de guidage (11) de sa première partie présentant une pente continue.

8. Agencement pour la fixation sur une planche de glisse (1) d'un dispositif de fixation d'une chaussure (31 ; 31') selon la revendication précédente, **caractérisé en ce que** la pente est d'environ 45 degrés par rapport à la direction de déplacement du verrou (40), la lumière (10) présentant globalement une forme en V.

9. Agencement pour la fixation sur une planche de glisse (1) d'un dispositif de fixation d'une chaussure (31; 31') selon l'une des revendications précédentes, **caractérisé en ce que** la lumière (10) est disposée sur la plaque (2, 2') et le verrou (40) positionné au sein d'un logement (35) de l'élément inférieur (32, 32'), de manière mobile en translation, et lié à un ressort de compression (50).

10. Plaque (2) de planche de glisse pour la fixation sur la planche de glisse d'un dispositif de fixation de chaussure (31, 31'), **caractérisée en ce qu'**elle comprend une lumière (10) présentant une première partie apte à former une rampe (11) par rapport à une direction de mouvement relatif d'un verrou (40) d'un dispositif de fixation de chaussure (31, 31') puis une seconde partie (12) sensiblement parallèle à la direction de mouvement relatif du verrou (40), apte à former une ligne de verrouillage du verrou du dispositif de fixation de chaussure.

11. Plaque selon la revendication 10, **caractérisée en ce que** la lumière (10) présente une forme en V.

12. Plaque selon la revendication 10 ou 11, **caractérisée en ce qu'**elle comprend une ou plusieurs lumière(s) oblongue(s) (20) apte(s) à recevoir une vis à tête plate (37) d'un dispositif de fixation de chaussure pour assurer son maintien, chaque lumière ayant une longueur sensiblement égale à la distance entre les points initial (13) et final (14) de la lumière (10), mesurée dans la direction définie par l'axe des lumières oblongues.

13. Plaque selon l'une des revendications 10 à 12, **caractérisée en ce qu'**elle comprend une ou plusieurs dents (19) apte(s) à recevoir une dent (49) complémentaire d'un dispositif de fixation de chaussure pour assurer son maintien.

14. Plaque selon l'une des revendications 10 à 13, **caractérisée en ce qu'**elle comprend des glissières latérales (17) aptes à une liaison mobile sur une planche de glisse.

15. Elément inférieur (32 ; 32') pour un dispositif de fixation de chaussure (31 ; 31') pour planche de glisse, comprenant un verrou (40) positionné dans un logement (35) de manière mobile en translation relativement à cet élément (32 ; 32'), le verrou étant lié à un ressort de compression (50) et ce verrou (40) comprenant un doigt inférieur (41) apte à coopérer avec une lumière (10) d'une plaque (2) de la planche de glisse.

16. Elément inférieur (32 ; 32') pour un dispositif de fixation de chaussure (31 ; 31') pour planche de glisse selon la revendication 15, **caractérisé en ce que** le verrou (40) est lié au ressort de compression (50) sur une première extrémité (43) et **en ce que** sa deuxième extrémité est accessible au travers d'une fenêtre (34) du logement (35) pour le déverrouillage manuel du verrou (40).

17. Elément inférieur (32 ; 32') pour un dispositif de fixation de chaussure (31 ; 31') pour planche de glisse selon la revendication 15 ou 16,
**caractérisé en ce que** le verrou (40) comprend des dents (49) de maintien longitudinal.

18. Elément inférieur (32 ; 32') pour un dispositif de fixation de chaussure (31 ; 31') pour planche de glisse selon l'une des revendications 15 à 17, **caractérisé en ce que** le doigt (41) et/ou les dents de maintien longitudinal (49) sont des parties formées par emboutissage.

19. Elément inférieur (32 ; 32') pour un dispositif de fixation de chaussure (31 ; 31') pour planche de glisse selon l'une des revendications 15 à 18, **caractérisé en ce qu'**il comprend au moins une vis à tête plate (37) pour coopérer avec une lumière (20) d'une plaque (2) de planche de glisse.

20. Planche de glisse comprenant au moins une plaque (2, 2') selon une des revendications 10 à 14.

21. Planche de glisse selon la revendication précédente, **caractérisée en ce qu'**elle comprend une plaque mobile longitudinalement par des glissières(17, 3).

22. Planche de glisse selon la revendication précédente, **caractérisée en ce qu'**elle comprend deux plaques (2, 2') montées mobiles longitudinalement et reliées par un mécanisme (4) pour coordonner leur déplacement simultané.

23. Planche de glisse selon la revendication 20, **caractérisée en ce qu'**elle comprend une plaque (2) fixe intégrée à la planche de glisse.

24. Dispositif (31, 31') de fixation de chaussure pour planche de glisse, **caractérisé en ce qu'**il comprend un élément inférieur (32, 32') selon une des revendications 15 à 19.

25. Dispositif (31, 31') de fixation de chaussure pour planche de glisse selon la revendication précédente, **caractérisé en ce que** l'élément inférieur (32, 32') est intégré au dispositif de fixation.

26. Planche de glisse comprenant un dispositif (31, 31') de fixation de chaussure, **caractérisé en ce que** ce dispositif de fixation de chaussure est fixé sur la planche de glisse par un agencement selon une des revendications 1 à 9.
